# EUROPÄISCHE PATENTSCHRIFT

(11) **EP 2 185 425 B1**
(45) Veröffentlichungstag und Bekanntmachung des Hinweises auf die Patenterteilung: **25.04.2012**
(21) Anmeldenummer: 08801692.8
(22) Anmeldetag: 25.08.2008
(51) Int. Cl.: B65C 9/14, B65C 9/22, B65C 9/40

(54) **VORRICHTUNG UND VERFAHREN ZUM ETIKETTIEREN VON GEGENSTÄNDEN INSBESONDERE VON FLÜSSIGKEITSBEHÄLTNISSEN**
DEVICE AND METHOD FOR LABELLING ARTICLES, IN PARTICULAR LIQUID CONTAINERS
DISPOSITIF ET PROCÉDÉ D'ÉTIQUETAGE D'OBJETS, EN PARTICULIER DE RÉCIPIENTS POUR LIQUIDE

(30) Priorität: 23.08.2007 DE 102007039909
(43) Veröffentlichungstag der Anmeldung: 19.05.2010
(73) Patentinhaber: Renner GmbH, 89312 Günzburg-Deffingen (DE); Töpfer Kulmbach GmbH, 95326 Kulmbach (DE)
(72) Erfinder: RENNER, Albin, 89312 Günzburg-Deffingen (DE); TÖPFER, Mark, 95326 Kulmbach (DE)
(74) Vertreter: Thum, Bernhard
(86) Internationale Anmeldenummer: PCT/EP2008/006961
(87) Internationale Veröffentlichungsnummer: WO 2009/024357

(56) Entgegenhaltungen:
- DE-A1- 2 632 332
- DE-A1- 4 137 319
- DE-A1-102006 021 056
- US-A1- 2005 284 566
- US-A1- 2007 119 542

## Beschreibung

Die vorliegende Erfindung betrifft eine Vorrichtung und ein Verfahren zum Etikettieren von Gegenständen, insbesondere von Flüssigkeitsbehältnissen.

Solche Vorrichtungen sind aus dem Stand der Technik bekannt, beispielsweise aus dem Dokument EP 0 135 935 B1 oder aus DE 10 2006 021 056 A1, gemäß dem Oberbegriff des Anspruchs 1.

So sind heutzutage Etikettiermaschinen auf dem Markt, bei denen eine Vielzahl von Etiketten über ein Magazin bereitgestellt werden. Diese Etiketten werden auf einzelne Paletten eines Palettenkarussells aufgebracht. Hierzu wird auf die Paletten vorab ein spezieller Leim aufgetragen, so dass die Etiketten bei der Aufnahme aus dem Magazin allein durch die Haftwirkung des auf die Paletten aufgetragenen Leims an den Paletten haften. Das Palettenkarussell dreht dann die jeweilige Palette weg vom Magazin in eine Abgabestellung, in der das Etikett dann von einem Greiferzylinder mechanisch über Greiffinger übernommen wird. Dabei wird das Etikett quasi umgedreht, so dass die mit Leim versehene Fixierseite nach radial außen bezüglich des Greiferzylinder weist. Der Greiferzylinder rollt dann das Etikett mit seiner Fixierseite auf einen vorbei laufenden zu etikettierenden Gegenstand, wobei das Etikett aufgrund der Haftwirkung des Leims an dem zu etikettierenden Gegenstand haften bleibt.

Obgleich die vorstehend kurz beschriebene Etikettiermaschine seit geraumer Zeit weit verbreitet ist und aufgrund ihrer Robustheit weiterhin große Akzeptanz findet, hat sich gezeigt, dass insbesondere der Auftrag von Leim auf die Paletten vor einer Aufnahme von Etiketten aus dem Magazin zu einem relativ hohen Leimverbrauch führt. Dies rührt insbesondere auch daher, dass jeweils eine hinreichende Menge an Leim auf die Paletten aufgetragen werden muss, um zu gewährleisten, dass die Etiketten sicher aus dem Magazin durch die Haftwirkung des Leims aufgenommen werden können. Andererseits führt der Auftrag einer solchen relativ großen Menge an Leim auf die Paletten dazu, dass ein beträchtlicher Anteil des verbrauchten Leims beim Auftrag auf die Paletten - beispielsweise durch Abtropfen - verloren geht. Somit ist regelmäßig eine aufwändige Reinigung dieser Maschinen erforderlich, insbesondere beim Einsatz solcher Etikettiermaschinen im Bereich der Lebensmittelindustrie, beispielsweise bei der Getränkeabfüllung. Die während der Reinigung verwendeten Reinigungsmittel greifen auf Dauer jedoch einzelne Maschinenkomponenten, wie Dichtungen an. Darüber hinaus bleibt auch ein beträchtlicher Anteil des Leims auf den Paletten haften und wird von dem vom Greiferzylinder übernommenen Etikett jeweils nicht mitgenommen. Auch dadurch wird der Leimverbrauch erheblich gesteigert. Der große Leimverbrauch und der dadurch bedingte erhebliche Reinigungsbedarf beeinträchtigt die Wirtschaftlichkeit dieser Maschinen erheblich, insbesondere bei hohen Durchsatzleistungen, wie beispielsweise in der Getränkeindustrie.

Ferner ist es aus dem Stand der Technik bekannt, mittels eines Vakuums einzelne Etiketten aus einem Magazin zu entnehmen und zur Weiterverarbeitung von dem Magazin an eine andere Stelle zu transferieren. Eine derartige Vorrichtung ist beispielsweise in dem Dokument DD 1601 06 beschrieben. Dieser Stand der Technik sieht jedoch vor, dass einzelne Etiketten über eine Entnahmeeinheit von einem Magazin entnommen werden und anschließend auf eine Übergabeeinheit übergeben werden. Von der Übergabeeinheit wird das jeweilige Etikett dann wiederum an einen Greiferzylinder übergeben. Insgesamt zeigt dieser Stand der Technik eine mechanisch relativ aufwändige Lösung, die sich für hohe Durchsätze, insbesondere in der Getränkeindustrie, nicht eignet.

Darüber hinaus wurde im Stand der Technik bereits angedacht, Etiketten zu verwenden, die nicht durch einen Leimauftrag nach der Entnahme aus dem Magazin zum Aufbringen auf den zu etikettierenden Gegenstand vorbereitet werden müssen, sondern die bereits mit einer aktivierbaren Haftbeschichtung versehen sind. So beschreibt beispielsweise das Dokument DE 102 43 704 A1 eine Etikettiermaschine, bei der Etiketten mit einer thermoaktivierbaren Beschichtung verwendet werden. Durch thermische Bestrahlung wird diese Beschichtung in einen Haftzustand gebracht, so dass das Etikett auf den zu etikettierenden Gegenstand aufgebracht werden kann.

Auch das Dokument DE 299 24 839 U1 beschreibt eine vergleichbare Vorrichtung, wobei aus diesem Dokument zusätzlich hervorgeht, dass die Aktivierung auch durch Befeuchtung erfolgen kann.

Derartige Etiketten haben sich bislang jedoch noch nicht durchgesetzt, weil sie schwer handhabbar sind. Dies liegt daran, dass an die Etikettierung beispielsweise von Flaschen zwischenzeitlich immer höhere Anforderungen gestellt werden. Etiketten müssen exakt auf der Flasche positioniert werden, um die Flasche im Verkaufsregal ansprechend aussehen zu lassen. Ferner müssen die Etiketten auch hinreichend gut an dem etikettierten Gegenstand haften, beispielsweise wenn dieser über längere Zeit in Eiswasser zur Kühlung gelagert wird. All diese Anforderungen konnten bislang mit herkömmlichen mit Nassleim zu beleimenden Etiketten zuverlässiger erfüllt werden. Zudem werden bei Getränken Gebinde mit unterschiedlicher Oberflächentemperatur etikettiert, so dass es insbesondere bei einer Kaltabfüllung zu starker Schwitzwasserbildung kommt, was die Etikettierungsqualität beeinträchtigen kann.

Schließlich beschreibt das Dokument DE 10 2006 021 056 A1 eine Vorrichtung, bei der einzelne aktivierbare Etiketten über eine Entnahmepalette aus einem Etikettenmagazin entnommen werden, wobei diese Entnahmeplatte mit einer adhäsiven Beschichtung versehen ist. Diese Vorrichtung hat den Nachteil, dass die adhäsive Beschichtung zur Verschmutzung neigt und daher regelmäßig gereinigt werden muss, um eine zuverlässige Entnahme von Etiketten aus dem Magazin zu gewährleisten.

Der vorliegenden Erfindung liegt die Aufgabe zu Grunde, eine Vorrichtung und ein Verfahren der eingangs bezeichneten Art bereitzustellen, die unter Vermeidung der vorstehend beschriebenen Probleme des Stands der Technik bei verhältnismäßig einfachem Aufbau und geringem Wartungsbedarf für hohe Durchsätze bei der Etikettierung mit Etiketten mit aktivierbarer Beschichtung geeignet sind.

Diese Aufgabe wird durch eine Vorrichtung zum Etikettieren von Gegenständen, insbesondere von Flüssigkeitsbehältnissen mit Etiketten, gelöst, die mit einer durch Befeuchten aktivierbaren Fixierseite versehen sind, wobei die erfindungsgemäße Vorrichtung ausgeführt ist mit:
- einer Etikettenbereitstellungseinrichtung zum Bereitstellen von einzelnen Etiketten,
- einer Etikettenaufnahmeeinrichtung zum Aufnehmen und Transferieren wenigstens eines von der Etikettenbereitstellungseinrichtung bereitgestellten Etiketts,
- einem Übergaberotor, der das Etikett von der Etikettenaufnahmeeinrichtung aufnimmt und auf eine Oberfläche des zu etikettierenden Gegenstands aufbringt,
- einer Konditioniereinheit zum Bestimmen des aktuellen Zustands der Oberfläche des zu etikettierenden Gegenstands und
- einer Aktivierungseinheit zum Befeuchten des Etiketts,
wobei die Aktivierungseinheit das vom Übergaberotor aufgenommene Etikett durch Befeuchten aktiviert, wobei der Grad der Befeuchtung nach Maßgabe des aktuell von der Konditioniereinheit bestimmten Zustands der Oberfläche des zu etikettierenden Gegenstands einstellbar ist.

Es hat sich gezeigt, dass der augenblickliche Zustand des zu etikettierenden Gegenstands maßgeblichen Einfluss auf die Qualität der Etikettierung hat. Dies gilt insbesondere für Einsatzfälle, in denen - wie erfindungsgemäß vorgesehen - Etiketten mit aktivierbarer Fixierseite verwendet werden, das heißt in denen kein Leimauftrag nach Entnahme des Etiketts aus der Etikettenbereitstellungseinrichtung erfolgen soll. Die Erfindung zielt darauf ab, eine Alternative zu Anwendungen mit aktivem Nassleimauftrag zu schaffen. Wenngleich der vorstehend diskutierte Stand der Technik bereits Anwendungen zeigt, in denen Etiketten mit durch thermische Bestrahlung oder Befeuchtung aktivierbarer Fixierseite eingesetzt werden, so hat keine dieser Anwendungen bislang in der Praxis zum Erfolg geführt.

Die Anmelder haben erkannt, dass die Aktivierung der Etiketten - anders als beim Leimauftrag - unter Berücksichtigung der aktuellen Oberflächenbeschaffenheit des zu etikettierenden Gegenstands erfolgen muss. So kann beispielsweise der zu etikettierende Gegenstand je nach aktueller Luftfeuchtigkeit in dem Raum, in dem die Etikettierung erfolgt, mehr oder weniger stark mit Kondenswasser beschlagen sein. Auch in Folge der Abfüllung von Flüssigkeiten in den zu etikettierenden Gegenstand kann die Oberfläche desselben mehr oder weniger stark befeuchtet sein. Werden diese Schwankungen im Oberflächenzustand des zu etikettierenden Gegenstands beim Aufbringen von aktivierbaren Etiketten nicht berücksichtigt, so leidet die Qualität der Etikettierung darunter, was beispielsweise dazu führt, dass die Etiketten nicht hinreichend an dem etikettierten Gegenstand haften, sich unerwünscht schnell von diesem lösen oder beim Etikettieren verrutschen.

Eine Weiterbildung der Erfindung sieht vor, dass die Etikettenaufnahmeeinrichtung eine in einer vorbestimmten Drehrichtung im Betrieb der Vorrichtung kontinuierlich rotierende Basis aufweist, wobei die Etikettenaufnahmeeinrichtung eine Mehrzahl von Unterdruckgreifern aufweist, die an diesen zugeordneten Unterdruckgreiferträgern angeordnet sind, wobei die Unterdruckgreiferträger an der rotierenden Basis der Etikettenaufnahmeeinrichtung karussellartig angebracht sind, wobei jeder Unterdruckgreifer in Anlage mit dem wenigstens einen von der Etikettenbereitstellungseinrichtung bereitgestellten Etikett bringbar ist und dieses durch Unterdruck zum Aufnehmen und Transferieren hält, wobei die Unterdruckgreifer über die Unterdruckgreiferträger relativ zur Basis derart oszillierend verschwenkbar sind, dass jeder Unterdruckgreifer in eine vorbestimmte Aufnahmestellung zum Aufnehmen eines von der Etikettenbereitstellungseinrichtung bereitgestellten Etiketts und in eine vorbestimmte Abgabestellung zum Abgeben des Etiketts an den Übergaberotor bringbar ist, wobei nur solche Unterdruckgreifer augenblicklich an eine Unterdruckquelle angeschlossen sind, die sich in einem Winkelbereich der Drehbewegung der Basis befinden, der zwischen der Aufnahmestellung und der Abgabestellung liegt.

Hinsichtlich der Ausgestaltung des Unterdruckgreifers kann vorgesehen sein, dass dieser mit einer Anlagefläche zur flächigen Anlage mit zumindest einem Teil des bereitgestellten Etiketts ausgebildet ist, wobei in dem Unterdruckgreifer ein zur Anlagefläche offener Unterdruckkanal vorgesehen ist. In diesem Zusammenhang kann vorgesehen sein, dass der Unterdruckkanal linearen Verlauf aufweist. Alternativ hierzu sieht eine Ausführungsvariante der Erfindung vor, dass der Unterdruckkanal gekrümmten, vorzugsweise s-förmigen oder mehrfach s-förmigen oder meanderförmigen, Verlauf aufweist.

Alternativ zu einem Unterdruckgreifer mit Unterdruckkanal kann vorgesehen sein, dass dieser mit einer Anlagefläche zur flächigen Anlage mit zumindest einem Teil des bereitgestellten Etiketts ausgebildet ist, wobei in oder an dem Unterdruckgreifer wenigstens ein elastischer Sauger vorgesehen ist. So kann an der Anlagefläche eine Mehrzahl von Saugern vorgesehen sein, die das Etikett punktuell bzw. bereichsweise greifen. Die Sauger können aus einem elastomeren Material in Form von Saugnäpfen ausgebildet sein.

Ferner kann vorgesehen sein, dass der Unterdruckkanal oder der wenigstens eine Sauger an zumindest einer Mündungsstelle mit einer Unterdruckquelle, vorzugsweise einer Vakuumpumpe, verbindbar ist.

Obgleich die Verwendung von Unterdruck zum Aufnehmen von Etiketten an den Unterdruckgreifern mit relativ geringen technischen Mitteln bereits zum Erfolg führt, lässt sich die Zuverlässigkeit hinsichtlich der Aufnahme von Etiketten aus dem Magazin dadurch weiter verbessern, dass die Anlagefläche mit einem Kunststoffmaterial, vorzugsweise einem Elastomermaterial, beschichtet ist. Dadurch lässt sich eine besser dichtende Anlage der Anlagefläche an dem aufzunehmenden Etikett im Bereich des Unterdruckkanals oder des Saugers erreichen.

Auch hinsichtlich der Etikettenaufnahmeeinrichtung sind verschiedene Ausführungsbeispiele im Rahmen der Erfindung möglich. Eine Ausführungsform der Erfindung sieht vor, dass die Etikettenaufnahmeeinrichtung eine Mehrzahl von Unterdruckgreifern aufweist, die an diesen zugeordneten Unterdruckgreiferträgern angeordnet sind. So können auch mehrere Unterdruckgreifer an einem einzigen Unterdruckgreiferträger angeordnet sein. Dies kann beispielsweise dann sinnvoll sein, wenn an einer Flasche verschiedene Etiketten in verschiedenen Höhen übereinander angeordnet werden müssen, beispielsweise ein großes Etikett an einem Flaschenbauch und ein kleineres Etikett an einer Flaschenbrust.

Zum Versorgen jedes Unterdruckgreifers mit Unterdruck sieht eine Ausführungsform der Erfindung vor, dass jeder Unterdruckgreiferträger mit wenigstens einer Unterdruckversorgungsleitung zum Versorgen der diesen jeweils zugeordneten Unterdruckgreifern versehen ist.

Um den technischen Aufwand bei der Bereitstellung des Unterdrucks möglichst gering zuhalten, ist es erforderlich, Unterdruckverluste durch Leckagen oder dergleichen zu vermeiden. In diesem Zusammenhang kann vorgesehen sein, dass in jedem Betriebszustand der erfindungsgemäßen Vorrichtung nur diejenigen Unterdruckgreifer fluidisch mit der Unterdruckquelle verbunden sind, die sich in einem Winkelbereich der Drehbewegung der Basis befinden, der zwischen der Aufnahmestellung und der Abgabestellung liegt. Mit anderen Worten werden nur solche Unterdruckgreifer mit Unterdruck versorgt, die gerade ein Etikett aus dem Magazin entnehmen oder bereits ein Etikett entnommen haben und dieses zur weiteren Verarbeitung im Rahmen des Etikettierprozesses transferieren. Nachdem ein Unterdruckgreifer ein Etikett wieder abgegeben hat, ist er unterdruckfrei, das heißt solange nicht mehr mit der Unterdruckquelle verbunden, bis er wieder in den Winkelbereich zur Aufnahme eines Etiketts aus dem Magazin gelangt. Diese vom jeweiligen Winkelbereich abhängige Versorgung mit Unterdruck lässt sich auf einfache konstruktive Weise beispielsweise dadurch erreichen, dass zur Versorgung der Unterdruckgreifer mit Unterdruck eine relativ zur Basis ortsfeste Kurvenscheibe vorgesehen ist. So sorgt die in der ortsfesten Kurvenscheibe vorgesehene Unterdruck-Versorgungskurve dafür, dass eine Unterdruckversorgung nur in dem bestimmten Winkelbereich erfolgt. Eine solche winkelabhängige Unterdruckversorgung kann aber auch durch eine geeignete steuerbare Ventilanordnung erreicht werden.

Alternativ zu schwenkbaren Unterdruckgreifern, die an drehbaren Unterdruckgreiferträgern angebracht sind, sieht eine Ausführungsvariante vor, dass die Unterdruckgreifer an der rotierenden Basis in radialer Richtung verschiebbar gelagert sind. So drehen sich zwar die Unterdruckgreifer mit der Basis mit, lassen sich aber beispielsweise an sternförmig angeordneten Führungen in radialer Richtung bewegen. Auch dadurch kann die gewünschte radiale Positionierung zum Aufnehmen und Abgeben von Etiketten erreicht werden. Bei dieser Ausführungsvariante kann beispielsweise vorgesehen sein, dass die Unterdruckgreifer in eine bezüglich der Basis radial eingezogene Stellung vorgespannt sind und über eine Positionssteuereinrichtung, vorzugsweise eine Kurvenscheibenanordnung, relativ zur Basis derart radial auswärts verlagerbar sind, dass die Anlagefläche in eine vorbestimmte Aufnahmestellung zum Aufnehmen eines von der Etikettenbereitstellungseinrichtung bereitgestellten Etiketts bringbar ist. Gleiches lässt sich auch zur Abgabe der Etiketten vorsehen.

Grundsätzlich ist es möglich, die Unterdruckgreifer mit einer Geometrie auszubilden, die der Geometrie des aufzubringenden Etiketts entspricht. Da allerdings Etikettengeometrien je nach Etikettieraufgabe variieren können, ist es vorteilhafter, standardisierte Unterdruckgreifer auszubilden. In diesem Zusammenhang kann erfindungsgemäß vorgesehen sein, dass jeder Unterdruckgreifer eine Mehrzahl von Unterdrucköffnungen oder Sauger aufweist, wobei die Unterdrucköffnungen bzw. Sauger bedarfsweise nach Maßgabe der Geometrie des Etiketts mit Unterdruck versorgbar sind. Mit anderen Worten kann am Unterdruckgreifer eine Art Raster mit verschiedenen Unterdrucköffnungen bzw. Sauger vorgesehen sein, wobei je nach Etikettieraufgabe nur bestimmte Unterdruck-Öffnungen bzw. Sauger mit der Unterdruckquelle verbunden werden, nämlich diejenigen, die mit dem Etikett in Kontakt kommen. Dies kann durch gezieltes Verschließen der nicht benötigten Öffnungen bzw. Sauger mittels ansteuerbarer Ventile oder alternativ auch durch bei Unterdruckverlust selbsttätig schließende Ventile erfolgen, beispielsweise Rückschlagventile.

Zur Erfassung des augenblicklichen Oberflächenzustands des zu etikettierenden Gegenstands sieht eine Weiterbildung der Erfindung vor, dass die Konditioniereinheit mit einem Sensor versehen ist, der den aktuellen Zustand, insbesondere den aktuellen Befeuchtungszustand oder/und die aktuellen Temperatur, der Oberfläche des zu etikettierenden Gegenstands ermittelt. Nach Maßgabe des so erfassten aktuellen Zustands wird dann die Befeuchtung der Etiketten eingestellt. In diesem Zusammenhang kann vorgesehen sein, dass der Sensor als Ultraschallsensor, Infrarotsensor oder Reflexionssensor ausgebildet ist.

Ferner kann erfindungsgemäß bei der Steuerung beziehungsweise Regelung der Befeuchtung der Etiketten vorgesehen sein, dass der Grad der Befeuchtung zusätzlich nach Maßgabe des auf der Fixierseite aufgebrachten Haftmittels des Etiketts einstellbar ist. So ist es möglich, je nach Etikettieraufgabe unterschiedliche Beschichtungen auf der Fixierseite zu verwenden. Etiketten, die auf Einweg-Behälter aufgebracht werden, können mit andersartigem Haftmittel auf der aktivierbaren Fixierseite versehen seien, als Etiketten, die auf Mehrweg-Behälter aufgebracht werden. Darüber hinaus ist es möglich, Etiketten zu verwenden, die an ihrer Fixierseite nicht vollflächig mit Haftmittel versehen sind, sondern lediglich bereichsweise, beispielsweise in Quer- oder Längsstreifen. Hinsichtlich des auf der Fixierseite aufgebrachten aktivierbaren Haftmittels wird auf das Dokument DE 10 2006 021 056 A1 sowie auf das Dokument EP 1 690 795 A1 verwiesen. Darin sind entsprechende Haftmittelzusammensetzungen im Detail beschrieben.

Ferner kann erfindungsgemäß vorgesehen sein, dass der Grad der Befeuchtung zusätzlich nach Maßgabe des Etikettiertaktes der Vorrichtung einstellbar ist. Läuft die erfindungsgemäße Vorrichtung beispielsweise langsamer, das heißt mit kleinerem Takt, so kann dies dazu führen, dass die verwendeten Etiketten weniger stark befeuchtet werden müssen, als in einem Fall, in dem die Taktung kürzer und der Etikettenauftrag daher schneller erfolgt. Im letztgenannten Fall muss die Befeuchtung intensiver sein.

Um zu verhindern, dass einmal aktivierte Etiketten infolge ihrer Aktivierung am Übergaberotor haften bleiben, sieht eine Weiterbildung der Erfindung vor, dass der Übergaberotor mit wenigstens einem Greiffinger zum Ergreifen des wenigstens einen von der Etikettenaufnahmeeinrichtung abgegebenen Etiketts versehen ist, wobei der Greiffinger mit einer haftabweisenden Beschichtung versehen ist, insbesondere aus Teflon oder Silikon.

Ferner hat sich gezeigt, dass in Einzelfällen bei bestimmten Etikettieraufgaben das Problem auftreten kann, dass aufgrund der mit einem aktivierbaren Haftmittel versehenen Fixierseite in unerwünschter Weise mehrere Etiketten aus der Etikettenbereitstellungseinrichtung entnommen werden. Um dies zu verhindern, sieht eine Weiterbildung der Erfindung vor, dass die Etikettenbereitstellungseinrichtung mit einer Etikettenvereinzelungseinrichtung versehen ist, die vorzugsweise pneumatisch, einzelne Etiketten bereitstellt. So kann im Detail vorgesehen sein, dass die Etikettenbereitstellungseinrichtung wenigstens einen Haltefinger mit wenigstens einer Luftdüse aufweist, über die Druckluft hinter das aktuell zu entnehmende Etikett geblasen wird, so dass dieses von dem nächstfolgenden Etikett separiert und einzeln entnommen werden kann.

Erfindungsgemäß kann ferner vorgesehen sein, dass die Aktivierungseinheit wenigstens eine Sprühdüse umfasst, die je nach erforderlichem aktuellen Befeuchtungsgrad mit einer geeigneten Menge an Aktivierungslösung, insbesondere Wasser, versorgbar und/oder in ihrem Sprühmuster und/oder in ihrer Winkelposition sowie ihrem Abstand zum Übergaberotor verstellbar ist. Durch diese Maßnahme lässt sich nach Maßgabe der vorangehend beschriebenen Parameter eine an den aktuellen Zustand der zu etikettierenden Oberfläche angepasste Befeuchtung der Fixierseite erreichen. Ferner kann vorgesehen sein, dass eine Mehrzahl von Sprühdüsen nebeneinander in einer Anordnung zum zusätzlichen Anblasen der am Übergaberotor befindlichen Etiketten integriert ist.

Hinsichtlich der Befeuchtung kann ferner vorgesehen sein dass diese mittels Wasserdampf oder Wassernebel erfolgt. Auch der Wasserdampf beziehungsweise Wassernebel kann hinsichtlich seiner Temperatur, der Grad der zur Steuerung, der Sättigung etc. nach Maßgabe der vorstehend beschriebenen Parameter eingestellt werden, um eine optimale Befeuchtung in Abhängigkeit von der aktuellen Oberfläche des zu etikettierenden Gegenstands zu erreichen.

Obgleich mit den vorstehend geschilderten Maßnahmen der Einstellung der Sprühdüsen eine gezielte Befeuchtung erreicht werden kann, kann erfindungsgemäß ferner vorgesehen sein, dass die Aktivierungseinheit in einer Aktivierungskammer gekapselt ist, durch die der Übergaberotor abschnittsweise hindurchläuft. Dadurch lässt sich die aktuelle Befeuchtung noch besser kontrollieren. Insbesondere ist es möglich, durch die Aktivierungskammer äußere Einflüsse auszuklammern, die eine optimale Befeuchtung und damit Aktivierung der Fixierseite beeinträchtigen können. Zudem werden insbesondere bei sehr hohen Etikettierleistungen, durch die Aktivierung verursachte Fremdluftstörungen vermieden.Erfindungsgemäß kann ferner vorgesehen sein, dass die Konditioniereinheit eine Trockenvorrichtung zum Trocknen der Oberfläche des zu etikettierenden Gegenstands aufweist. Auf diese Art und Weise wird der zu etikettierende Gegenstand in einen weitgehend vorbestimmten Sollzustand gebracht und nach Maßgabe dieses Sollzustands die Befeuchtung durchgeführt. Dadurch kann der Regelungsaufwand zum Befeuchten der aktivierbaren Etiketten reduziert werden.

Die vorstehend geschilderte Aufgabe wird ferner durch ein Verfahren zum Etikettieren von Gegenständen gelöst, insbesondere von Flüssigkeitsbehältnissen mit Etiketten, die mit einer durch Befeuchten aktivierbaren Fixierseite versehen sind, insbesondere mit einer Vorrichtung der vorstehend beschriebenen Art, wobei das Verfahren die folgenden Schritte umfasst:
- Bereitstellen von einzelnen Etiketten mittels einer Etikettenbereitstellungseinrichtung,
- Aufnehmen und Transferieren wenigstens eines von der Etikettenbereitstellungseinrichtung bereitgestellten Etiketts mittels einer Etikettenaufnahmeeinrichtung,
- Aufnehmen des Etiketts von der Etikettenaufnahmeeinrichtung und Aufbringen auf eine Oberfläche des zu etikettierenden Gegenstands mittels eines Übergaberotors,
- Bestimmen des aktuellen Zustands der Oberfläche des zu etikettierenden Gegenstands mittels einer Konditioniereinheit und
- Befeuchten des Etiketts mittels einer Aktivierungseinheit,
wobei der Grad der Befeuchtung nach Maßgabe des aktuell von der Konditioniereinheit bestimmten Zustands der Oberfläche des zu etikettierenden Gegenstands eingestellt wird.

Auch bei diesem Verfahren kann vorgesehen sein, dass der Grad der Befeuchtung zusätzlich nach Maßgabe des auf der Fixierseite aufgebrachten Haftmittels des Etiketts eingestellt wird. Ferner kann bei diesem Verfahren vorgesehen sein, dass der Grad der Befeuchtung zusätzlich nach Maßgabe des Etikettiertaktes der Vorrichtung eingestellt wird. Darüber hinaus kann bei diesem Verfahren vorgesehen sein, dass die Aktivierungseinheit wenigstens eine Sprühdüse umfasst, die je nach erforderlichem aktuellem Befeuchtungsgrad mit einer geeigneten Menge an Aktivierungslösung, insbesondere Wasser, versorgt wird und/oder in ihrem Sprühmuster eingestellt wird und/oder in ihrer Position oder ihrem Abstand zum Übergaberotor eingestellt wird.

Eine Weiterbildung des erfindungsgemäßen Verfahrens sieht vor, dass der zu etikettierende Gegenstand vor dem Etikettieren getrocknet wird.

Die Erfindung wird im Folgenden anhand der beiliegenden Zeichnungen beispielhaft beschrieben. Es stellen dar:
- Figur 1: eine schematische Übersichtsdarstellung einer ersten Ausführungsform der Erfindung;
- Figur 2: eine perspektivische Darstellung eines Karussells mit Unterdruckgreiferträgern und einem Unterdruckgreifer;
- Figur 3: eine Explosionsansicht der Baugruppe gemäß Figur 2;
- Figur 4: eine perspektivische Ansicht eines Unterdruckgreifers;
- Figur 5: eine Vorderansicht auf die Anlagefläche des Unterdruckgreifers aus Figur 4;
- Figuren 6 und 7: schematische Übersichtsdarstellungen weiterer Ausführungsformen der Erfindung;
- Figuren 8 bis 11: verschiedene Ansichten weiterer Ausführungsformen von Unterdruckgreifern;
- Figuren 12 bis 15: verschiedene Darstellungen zur Erläuterung verschiedener Aktivierszenarien;
- Figuren 16 bis 18: verschiedene Ansichten einer Etikettenbereitstellungseinrichtung gemäß der vorliegenden Erfindung.

In Figur 1 ist eine schematische Übersichtsdarstellung einer ersten Ausführungsform der erfindungsgemäßen Vorrichtung in einer Draufsicht gezeigt und allgemein mit 10 bezeichnet. Diese umfasst ein Magazin 12, das mit einer Vielzahl von Etiketten 14 gefüllt ist. An einem Abgabeende 16 des Magazins 12 werden einzelne Etiketten 14 abgegeben.

Nahe dem Magazin 12 ist eine Etikettenaufnahmeeinrichtung 18 vorgesehen. Diese ist karussellartig ausgebildet. Sie umfasst eine Basis 20, die sich um eine Drehachse 22 in Drehrichtung entsprechend dem Pfeil P dreht. An der Basis sind acht Unterdruckgreifer 24₁ bis 24₈ über Unterdruckgreiferträger 26 angebracht. Die Unterdruckgreiferträger 26 sind stangenförmig ausgebildet und erstrecken sich orthogonal zu der Zeichenebene gemäß Figur 1. Mit ihnen drehen sich die an diesen fixierten Unterdruckgreifer 24₁ bis 24₈. Je nach augenblicklicher Winkelposition drehen sich die Unterdruckgreiferträger 26 und mit ihnen die Unterdruckgreifer 24₁ bis 24₈ in bestimmte vorgegebene Drehrichtungen, was durch eine geeignete, an sich bekannte, Getriebevorrichtung erreicht wird. Die jeweilige winkelpositionsabhängige Drehrichtung der Unterdruckgreifer 24₁ bis 24₈ ergibt sich aus den kleinen Pfeilen 30. in Figur 1 erkennt man ferner, dass die gekrümmten Unterdruckgreifer 24₁ bis 24₈ in einem Abstand a von der Drehachse der Unterdruckgreiferträger 26 angeordnet sind, weshalb sie eine oszillierende Schwenkbewegung ausführen.

Im Einzelnen erkennt man in Figur 1, dass der Unterdruckgreifer 24₁ sich unmittelbar in einer Aufnahmeposition vor dem Magazin 12 befindet. Er nimmt gerade ein Etikett 14 auf. Die Unterdruckgreifer 24₂ bis 24₈ halten gerade jeweils ein Etikett, wobei der Unterdruckgreifer 24₄ sich in einer Abgabeposition befindet und das von ihm gehaltene Etikett gerade abgibt. Die Unterdruckgreifer 24₅ bis 24₈ tragen gerade kein Etikett.

Neben der karussellartigen Etikettenaufnahmeeinrichtung 18 ist ein Greiferzylinder 30 vorgesehen. Dieser weist sechs Aufnahmekissen 33 auf, die an einer gemeinsamen Basis 32 fest angeordnet sind und sich mit der Basis 32 um eine Drehachse 34 in Richtung des Pfeils R drehen. Es versteht sich, dass die Drehgeschwindigkeiten der Drehbewegungen gemäß der Pfeile P und R zueinander synchronisiert sind. Jedem Aufnahmekissen 33 ist wenigstens ein Greiffinger 36 zugeordnet, der zwischen einer Greifstellung und einer Freigabestellung verlagerbar ist. Man erkennt, dass beispielsweise das Etikett 14₁ an einem Aufnahmekissen 33 über den Greiffinger 36 festgehalten wird.

Der Greiferzylinder 30 dient dazu, um die Etiketten von der Etikettenaufnahmeeinrichtung 18 zu übernehmen und entsprechend der Drehrichtung R zu einem sich ebenfalls gemäß dem Pfeil S drehenden Flaschentisch 40 zu befördern. Auf dem Flaschentisch 40 befinden sich in regelmäßigen Abständen geführte Flaschen 42, auf denen die Etiketten angebracht werden müssen. Diese Flaschen werden mit einem in Fig. 1 nicht gezeigten Sensor hinsichtlich ihrer Oberflächenbeschaffenheit überwacht. Im Einzelnen wird geprüft, wie stark die Flaschenoberfläche befeuchtet ist.

Bei der Vorrichtung 10 gemäß Figur 1 werden Etiketten verwendet, die mit einer aktivierbaren Fixierseite versehen sind und erst auf dem Greiferzylinder 30 mit Wasser besprüht werden. Hierzu ist eine Sprüheinheit 44 vorgesehen, die an einer bestimmten Stelle am Greiferzylinder 30 an einem Aufnahmekissen 33 ein von dem Greiffinger 36 gehaltenes Etikett auf seiner Rückseite gezielt mit einer geringen, jedoch ausreichenden Menge an Wasser besprüht, um das Etikett auf der Flasche 42 zu fixieren. Die Wassermenge bestimmt sich nach der aktuellen Oberflächenbeschaffenheit der Flaschen 42. Diese Oberflächenbeschaffenheit, insbesondere Oberflächenfeuchte wird durch einen Sensor 45 ermittelt, der als Infrarotsensor, Ultraschallsensor, optischer Sensor oder dergleichen ausgebildet sein kann. Dieser Sensor 45 ist mit einer elektronischen Steuereinheit 47 verbunden, die nach Maßgabe der erfassten Oberflächenbeschaffenheit der Flaschen 42 über eine Steuerleitung die Sprüheinheit 44 ansteuert, um so eine optimale Aktivierung der Etiketten zu erreichen.

Ein Aspekt der Erfindung besteht darin, dass die Etiketten aus dem Magazin 12 nicht dadurch entnommen werden, dass die Anlageflächen der Unterdruckgreifer 24₁ bis 24₈ mit Leim beschichtet werden, wie etwa Paletten eines Palettenkarussells gemäß dem Stand der Technik. Vielmehr können die Unterdruckgreifer 24₁ bis 24₈ bedarfsweise mit einer Unterdruckquelle (nicht gezeigt) verbunden werden, um gezielt einzelne Etiketten aus dem Magazin 12 über Unterdruck zu entnehmen, diese während des Transfers von dem Magazin 12 zu dem Greiferzylinder 30 aufgrund des Unterdrucks an der Anlagefläche festzuhalten und sie schließlich bei einer Übergabe auf dem Greiferzylinder 30 abzugeben.

Im einzelnen ist vorgesehen, dass in einem bestimmten Betriebszustand nur bestimmte Unterdruckgreifer mit der Unterdruckquelle verbunden sind, nämlich diejenigen Unterdruckgreifer, die gerade ein Etikett aufnehmen, abgeben oder zum Transfer festhalten sollen. In der gezeigten Figur 1 sind dies die Unterdruckgreifer 24₁ bis 24₄. Die Unterdruckgreifer 24₅ bis 24₈ sind hingegen nicht mit der Unterdruckquelle verbunden. Dies rührt daher, dass zur wirtschaftlichen Gestaltung der erfindungsgemäßen Vorrichtung 10 der von der Unterdruckquelle bereitgestellte Unterdruck möglichst effizient genutzt werden soll, insbesondere unter Vermeidung von Verlusten.

Figur 2 zeigt eine perspektivische Ansicht einer Etikettenaufnahmeeinrichtung 18, wobei lediglich ein Unterdruckgreifer 24 an einem Unterdruckgreiferträger 26 angebracht ist. Man erkennt im Einzelnen, dass der Unterdruckgreifer 24 mit einer Klemmschelle 50 an dem Unterdruckgreiferträger 26 angebracht ist. Ferner erkennt man, dass in der nach außen weisenden Anlagefläche des Unterdruckgreifers 24 ein schlangenförmiger Unterdruckkanal 52 vorgesehen ist, in dem über eine Versorgungsleitung 54 ein Unterdruck aufgebaut werden kann. Figur 2 zeigt ferner die Basis 20, sowie den oberen Teil der Drehachse 22.

Figur 3 zeigt eine Explosionsdarstellung einer Etikettenaufnahmeeinrichtung, wobei lediglich ein Unterdruckgreifer 24 gezeigt ist. In dieser Explosionsdarstellung erkennt man zwischen zwei Dichtungsplatten 56 und 58 eine Steuerscheibe 60, in die eine Steuerkurve 62 eingearbeitet ist. Die Steuerscheibe 60 ist relativ zu der sich drehenden Basis 20 drehfest angeordnet. Sie sorgt über die Steuerkurve 62 dafür, dass immer nur ein Teil der an den Unterdruckgreiferträgern 26 angeordneten Unterdruckgreifer 24, nämlich in Figur 1 die Unterdruckgreifer 24₁ bis 24₄, mit Unterdruck versorgt werden, das heißt mit der Unterdruckquelle verbunden sind. Die Steuerkurve 62, welche die Verbindung mit der Unterdruckquelle herstellt, spiegelt sozusagen den Winkelbereich wieder, in dem sich Unterdruckgreifer während der Drehbewegung gemäß Pfeil P befinden, die gerade ein Etikett aufnehmen, eines abgeben oder dieses zum Transfer tragen.

Figuren 4 und 5 zeigen einen einzelnen Unterdruckgreifer 24 in Detailansicht. Man erkennt, dass an der Schelle 50 ein formstabiler Grundkörper 64 angebracht ist, der eine in der Draufsicht im Wesentlichen kreisrunde Krümmung aufweist. Dieser Grundkörper 64 ist mit einer Gummischicht 66 versehen, in die die vorangehend bereits erwähnten schlangenförmigen Unterdruckkanäle 52 und 53 eingearbeitet sind. In die Unterdruckkanäle 52 und 53 münden Versorgungsöffnungen 68 und 70, die über Versorgungsanschlüsse 72 und 74 mit der Unterdruckquelle verbindbar sind.

Figuren 6 und 7 zeigen weitere Ausführungsformen der Erfindung, wobei für gleichwirkende oder gleichartige Komponenten, dieselben Bezugszeichen verwendet werden, wie bei der vorangehenden Beschreibung von Figur 1. Zur Vermeidung von Wiederholungen und zur Vereinfachung der Beschreibung soll lediglich auf die Unterschiede zur ersten Ausführungsform eingegangen werden.

Die Ausführungsform gemäß Figur 6 unterscheidet sich von der Ausführungsform gemäß Figur 1 lediglich darin, dass die Etiketten nicht mit Wasser besprüht werden. Stattdessen ist eine Bedampfungseinheit 80 und Düsen 82 vorgesehen, die durch Bedampfen die Etiketten 14 aktiviert, um so einen auf der Rückseite - auch Fixierseite genannt - angebrachten Klebstoff oder Trockenleim klebefähig zu machen, damit die Etiketten auf die Flaschen 42 aufgeklebt werden können. Die Etiketten sind bereits mit dem aktivierbaren Klebstoff oder Trockenleim versehen, wenn sie sich im Magazin 12 befinden.

Die Ausführungsform gemäß Figur 7 unterscheidet sich von der Ausführungsform gemäß Figur 1 darin, dass zwischen dem Magazin 12 und dem Greiferzylinder 30 eine andersartige Etikettenaufnahmeeinrichtung 86 angeordnet ist. Diese umfasst eine kontinuierlich rotierende Basis 20, mit der Unterdruckgreifer 24₁ und 24₂ mitrotieren, die an Führungsstößeln 90 angebracht sind. Die Führungsstößel 90 sind relativ zur Basis 20 in radialer Richtung zusammen mit den Unterdruckgreifern 24₁ und 24₂ verlagerbar, wie durch den Pfeil T dargestellt. Sie sind nach radial einwärts vorgespannt. Bei einer Drehung der Basis 20 gemäß dem Pfeil P folgen die radial innenseitigen Enden der Stößel 90 dem Profil einer ortsfesten Kurvenscheibe 88. Dementsprechend bewegen sich die Stößel 90 zusammen mit den Unterdruckgreifern 24₁ und 24₂ nach radial einwärts und auswärts.

Der Unterdruckgreifer 24₁ befindet sich in seiner radial ausgefahren Position und nimmt gerade das von dem Magazin 12 bereitgestellte vorderste Etikett 14 auf, indem er es mit Unterdruck ansaugt. Der Unterdruckgreifer 24₂ hält gerade ein Etikett 14₂ und gibt dieses an den Greiferzylinder 30 ab. Die Etiketten am Greiferzylinder 30 werden wiederum durch eine Sprüheinheit 44 mit einer geringen aber ausreichende Menge an Klebstoff beziehungsweise Leim besprüht. Im übrigen funktioniert die Anlage so, wie mit Bezug auf Figur 1 beschrieben.

Figuren 8 bis 11 zeigen weitere Ausführungsformen von Unterdruckgreifern 106 und 108. Die Ausführungsform gemäß Figuren 8 und 9 zeigen einen Unterdruckgreifer für ein Brustetikett, das an einem brustförmigen Übergang vom Flaschenbauch zum Flaschenhals anzubringen ist. Die Ausführungsform gemäß Figuren 10 und 11 zeigt einen Unterdruckgreifer für ein im Wesentlichen rechteckiges Etikett zum Anbringen an einem Flaschenbauch. Diese Unterdruckgreifer zeichnen sich dadurch aus, dass sie mit Saugern 110 aus elastomerem Gummimaterial versehen sind. In ihrem Zentrum weisen die Sauger 110 eine Öffnung 68 auf, die über die Versorgungsanschlüsse 72 und 74 mit einer Unterdruckquelle verbunden sind. Anders als im vorangehend mit Bezug auf Figuren 4 und 5 beschriebenen Fall weisen die Unterdrucksauger 106 und 108 also keine Unterdruckkanäle sondern mit Unterdruck versorgte Saugnäpfe 110 auf, die zum Festhalten des jeweiligen Etiketts dienen. Die elastomere Gestaltung der Saugnäpfe 110 dient zur dichtenden Anlage an dem Etikett.

In einem Anwendungsfall sind die Unterdruckgreifer 106 und 108 an ein und demselben Unterdruckgreiferträger 26 (siehe Figuren 2 und 3) in unterschiedlichen Höhen angebracht. Dadurch können für eine bestimmte Etikettieraufgabe, beispielsweise zum Etikettieren einer Flasche, gleichzeitig zwei Etiketten an der Flasche angebracht werden. Für diese Etikettieraufgabe haben die Unterdruckgreifer 106 und 108 eine an die Etikettengeometrie angepasste Geometrie. Im Übrigen funktionieren die Unterdruckgreifer 106 und 108 wie vorangehend beschrieben.

Die vorangehend beschriebenen Ausführungsformen der Erfindung zeigen, dass erfindungsgemäß die Etiketten durch Anwendung von Unterdruck mit einer hohen Durchsatzquote aus dem Magazin 12 jeweils entnommen werden können, ohne dass vorher Paletten eines Palettenkarussells mit Nassleim versehen werden müssen. Der durch Nassleimauftrag beim Stand der Technik erzeugte hohe Leimverbrauch, der insbesondere darauf zurückzuführen ist, dass viel Leim verloren geht, bevor das Etikett auf einen zu etikettieren den Gegenstand aufgebracht wird, sowie der damit einhergehende Reinigungs- und Wartungsaufwand kann mit der Erfindung vermieden werden.

Vielmehr lassen sich mit der Erfindung auch neuartige Etiketten verwenden, die mit einer aktivierbaren Beschichtung auf der Fixierseite versehen sind. Ein wesentlicher Vorteil der Erfindung besteht auch darin, dass sich die einzelnen Ausführungsformen der Erfindung an bereits bestehende Anlagen anbringen lassen. So ist es nicht erforderlich, den Flaschentisch 40 konstruktiv zu ändern. Lediglich die Drehgeschwindigkeiten der einzelnen Drehbewegungen der Komponenten der erfindungsgemäßen Ausführungsformen müssen auf die Drehbewegung des Flaschentisches 40 und der vorbei laufenden Flaschen 42 abgestimmt, das heißt zu diesen synchronisiert werden. Und

Figur 12 zeigt nun in einer schematischen Darstellung eine Möglichkeit, die an dem Greiferzylinder 30 gehaltenen Etiketten 14, die mit ihrer aktivierbaren Fixierseite nach außen weisen, durch Sprühauftrag zu aktivieren. Hierzu sind einzelne Düsen 120, 122, 124 vorgesehen, die, wie in Fig. 12 gezeigt, drehbar sind. Im Bereich dieser Düsen, jedoch in einer anderen Höhe, ist ein Führungsrohr 126 mit Öffnungen zur Etikettenanblasung vorgesehen. Die Sprühdüsen 120, 122, 124 können in ihrer Relativlage zum Greiferzylinder 30 durch Drehbewegung verschwenkt werden. Sie können auch relativ zum Zentrum des Greiferzylinders 30 in ihrem Abstand in radialer Richtung verlagert werden. Ferner lässt sich die Geometrie des Sprühkegels 128 der einzelnen Düsen 120, 122 und 124 verstellen. Selbstverständlich lässt sich auch die den einzelnen Sprühdüsen 120, 122, 124 zugeführte Wassermenge variabel einstellen.

Wie vorstehend bereits angedeutet, wird je nach Beschaffenheit der zu etikettierenden Oberflächen der Flaschen 42 eine geeignete Auswahl der vorstehend erwähnten Parameter (versprühte Wassermenge, Position und Abstand der Sprühdüsen, etc.) getroffen, um eine optimale Aktivierung der aktivierbaren Fixierseite der Etiketten 14 zu erreichen, die dann nach einer Aktivierung auf die Flaschen 42 aufgetragen werden und an diesen haften. Weitere Parameter, die die Aktivierung beeinflussen und die bei der Befeuchtung über die Düsen 120, 122, 124 berücksichtigt werden müssen, sind etwa die augenblickliche Umgebungstemperatur, die Drehgeschwindigkeit, das heißt Taktrate, der Vorrichtung. Eine weitere Einflussnahme kann durch Veränderung der Intensität der Anblasung über das Führungsrohr 26 erreicht werden. Der hierzu verwendete Anblasdruck kann in einem Bereich zwischen 1 bis 5 bar liegen. Dieser Anblaseffekt kann auch zur weiteren Zerstäubung des aufgesprühten Wassers dienen.

Figur 13 zeigt eine Abwandlung der Ausführungsform gemäß Fig. 12. Dabei sind die Sprühdüsen 120, 122, 124 sowie weitere Sprühdüsen in das Führungsrohr 126 integriert.

Bei der in Figur 14 gezeigten Ausführungsvariante ist die in Fig. 13 gezeigte Integration derart ausgebildet, dass keine separaten Sprühdüsen an dem Führungsrohr 126 vorhanden sind, sondern dieses vollständig integral mit Sprühöffnungen ausgebildet sind, aus denen Wasserdampf oder Wassernebel (siehe Kegel 128) austritt. Das Führungsrohr 126 weist aber weiterhin auch Luftöffnungen zum Anblasen der Etiketten auf.

Schließlich zeigt Figur 15 eine Anordnung ähnlich der gemäß Fig. 13, wobei jedoch das Führungsrohr 126 mit den daran angebrachten Sprühdüsen 120, 122, 124 in einer Aktivierungskammer 130 angeordnet sind. Durch die Aktivierungskammer läuft der Übergaberotor. Dies bedeutet, dass die Aktivierung abgekapselt von der Umgebung und von deren Einflüssen, wie etwa die Temperatur erfolgen kann. In der Aktivierungskammer 130 lassen sich weitgehend stabile Aktivierungsbedingungen einstellen, etwa nach Maßgabe der Oberflächenbeschaffenheit der Flaschen 42, um so eine optimale Aktivierung und damit Anhaftung der Etiketten an den Flaschen 42 zu erreichen.

Mit den in Figuren 12 bis 15 gezeigten Anordnungen kann eine gezielte Aktivierung über einen großen Bereich des Greiferzylinders erreicht werden.

Figuren 16 bis 18 zeigen Einzelteildarstellungen einer Etikettenbereitstellungseinrichtung 12, wobei Fig. 17 eine Schnittdarstellung entlang der Schnittlinie A-A aus Fig. 16 und Fig. 18 eine Seitenansicht von rechts der Etikettenbereitstellungseinrichtung gemäß Fig. 16 ist.

Man erkennt, dass die Etiketten über Haltefinger 140 in der Etikettenbereitstellungseinrichtung 12 gehalten werden. Zur Verdeutlichung sind in Figuren 16 und 18 Etikettenstapel 14 strichliniert angedeutet. Die Haltefinger 142, 144 sind über Druckluftleitungen 148 mit einer nicht gezeigten Druckluftquelle verbunden. Sie weisen in dem dem Etikettenstapel 14 zugewandten Bereich jeweils kleine Luftaustrittsöffnungen 150 auf, aus denen Druckluft ausgeblasen werden kann. Dadurch kann erreicht werden, dass das vorderste Etikett mit Druckluft umblasen werden kann, sodass es durch Ausbilden eines Luftpolsters von dem nächstfolgenden Etikett getrennt werden kann. Durch diese Maßnahme ist gewährleistet, dass jeweils nur ein Etikett aus der Etikettenbereitstellungseinrichtung 12 entnommen wird.

## Patentansprüche

1. Vorrichtung (10) zum Etikettieren von Gegenständen (42), insbesondere von Flüssigkeitsbehältnissen mit Etiketten, die mit einer über Befeuchtung aktivierbaren Fixierseite versehen sind, wobei die Vorrichtung ausgeführt ist mit:
- einer Etikettenbereitstellungseinrichtung (12) zum Bereitstellen von einzelnen Etiketten (14),
- einer Etikettenaufnahmeeinrichtung (18) zum Aufnehmen und Transferieren wenigstens eines von der Etikettenbereitstellungseinrichtung (12) bereitgestellten Etiketts (14),
- einem Übergaberotor (30), der das Etikett von der Etikettenaufnahmeeinrichtung (18) aufnimmt und auf eine Oberfläche des zu etikettierenden Gegenstands (42) aufbringt, und
- einer Aktivierungseinheit (44) zum Befeuchten des Etiketts,
die Vorrichtung **gekennzeichnet durch**
- eine Konditioniereinheit (45, 47) zum Bestimmen des aktuellen Zustands der Oberfläche des zu etikettierenden Gegenstands (42),
wobei die Aktivierungseinheit (44) das vom Übergaberotor aufgenommene Etikett durch Befeuchten aktiviert, wobei der Grad der Befeuchtung nach Maßgabe des aktuell von der Konditioniereinheit (45, 47) bestimmten Zustands der Oberfläche des zu etikettierenden Gegenstands (42) einstellbar ist.

2. Vorrichtung nach Anspruch 1,
**dadurch gekennzeichnet, dass** die Etikettenaufnahmeeinrichtung (18) eine in einer vorbestimmten Drehrichtung im Betrieb der Vorrichtung (10) kontinuierlich rotierende Basis (20) aufweist, wobei die Etikettenaufnahmeeinrichtung (18) eine Mehrzahl von Unterdruckgreifern (24₁ - 24₈) aufweist, die an diesen zugeordneten Unterdruckgreiferträgern (26) angeordnet sind, wobei die Unterdruckgreiferträger (26) an der rotierenden Basis (20) der Etikettenaufnahmeeinrichtung (18) karussellartig angebracht sind, wobei jeder Unterdruckgreifer (24₁- 24₈) in Anlage mit dem wenigstens einen von der Etikettenbereitstellungseinrichtung (12) bereitgestellten Etikett (14) bringbar ist und dieses durch Unterdruck zum Aufnehmen und Transferieren hält, wobei die Unterdruckgreifer (24₁ - 24₈) über die Unterdruckgreiferträger (26) relativ zur Basis (20) derart oszillierend verschwenkbar sind, dass jeder Unterdruckgreifer (24₁ - 24₈) in eine vorbestimmte Aufnahmestellung zum Aufnehmen eines von der Etikettenbereitstellungseinrichtung (18) bereitgestellten Etiketts (14) und in eine vorbestimmte Abgabestellung zum Abgeben des Etiketts an den Übergaberotor (30) bringbar ist, wobei nur solche Unterdruckgreifer (24₁ - 24₈) augenblicklich an eine Unterdruckquelle angeschlossen sind, die sich in einem Winkelbereich der Drehbewegung der Basis (20) befinden, der zwischen der Aufnahmestellung und der Abgabestellung liegt.

3. Vorrichtung (10) nach Anspruch 2,
**dadurch gekennzeichnet, dass** jeder Unterdruckgreiferträger (26) mit wenigstens einer Unterdruckversorgungsleitung (54) zum Versorgen der diesen jeweils zugeordneten Unterdruckgreifern (24₁ - 24₈) versehen ist, wobei zur Versorgung der Unterdruckgreifer (24₁ - 24₈) mit Unterdruck eine relativ zur Basis (20) ortsfeste Kurvenscheibe (60) vorgesehen ist.

4. Vorrichtung (10) nach Anspruch 2 oder 3,
**dadurch gekennzeichnet, dass** die Unterdruckgreifer (24₁ - 24₂) an der rotierenden Basis in radialer Richtung verschiebbar gelagert sind.

5. Vorrichtung (10) nach einem der Ansprüche 2 bis 4,
**dadurch gekennzeichnet, dass** jeder Unterdruckgreifer (24) eine Mehrzahl von Unterdruck-Öffnungen aufweist, wobei die Unterdrucköffnungen bedarfsweise nach Maßgabe der Geometrie des Etiketts mit Unterdruck versorgbar sind.

6. Vorrichtung (10) nach einem der vorangehenden Ansprüche,
**dadurch gekennzeichnet, dass** die Konditioniereinheit (45, 47) mit einem Sensor (45) versehen ist, der den aktuellen Zustand, insbesondere den aktuellen Befeuchtungszustand oder/und der aktuellen Temperatur, der Oberfläche des zu etikettierenden Gegenstands ermittelt, wobei insbesondere der Sensor (45) als Ultraschallsensor, Infrarotsensor oder Reflexionssensor ausgebildet ist.

7. Vorrichtung (10) nach einem der vorangehenden Ansprüche,
**dadurch gekennzeichnet, dass** der Grad der Befeuchtung zusätzlich nach Maßgabe des auf der Fixierseite aufgebrachten Haftmittels des Etiketts oder/und nach Maßgabe des Etikettiertaktes der Vorrichtung einstellbar ist.

8. Vorrichtung (10) nach einem der vorangehenden Ansprüche,
**dadurch gekennzeichnet, dass** der Übergaberotor mit wenigstens einem Greiffinger zum Ergreifen des wenigstens einen von der Etikettenaufnahmeeinrichtung abgegebenen Etiketts versehen ist, wobei der Greiffinger mit einer haftabweisenden Beschichtung, insbesondere aus Teflon oder Silikon, versehen ist.

9. Vorrichtung (10) nach einem der vorangehenden Ansprüche,
**dadurch gekennzeichnet, dass** die Etikettenbereitstellungseinrichtung mit einer Etikettenvereinzelungseinrichtung versehen ist, die vorzugsweise pneumatisch, einzelne Etiketten bereitstellt.

10. Vorrichtung (10) nach einem der vorangehenden Ansprüche,
**dadurch gekennzeichnet, dass** die Aktivierungseinheit wenigstens eine Sprühdüse umfasst, die je nach erforderlichem aktuellen Befeuchtungsgrad mit einer geeigneten Menge an Aktivierungslösung, insbesondere Wasser, versorgbar und/oder in ihrem Sprühmuster und/oder in ihrem Abstand zum Übergaberotor verstellbar ist, wobei vorzugsweise die Befeuchtung mittels Wasserdampf oder Wassernebel erfolgt.

11. Vorrichtung (10) nach einem der vorangehenden Ansprüche,
**dadurch gekennzeichnet, dass** die Aktivierungseinheit in einer Aktivierungskammer gekapselt ist, durch die der Übergaberotor abschnittsweise hindurchläuft.

12. Vorrichtung (10) nach einem der vorangehenden Ansprüche,
**dadurch gekennzeichnet, dass** die Konditioniereinheit eine Trockenvorrichtung zum Trocknen der Oberfläche des zu etikettierenden Gegenstands aufweist.

13. Verfahren zum Etikettieren von Gegenständen (42), insbesondere von Flüssigkeitsbehältnissen mit Etiketten, die mit einer über Befeuchtung aktivierbaren Fixierseite versehen sind, insbesondere mit einer Vorrichtung nach einem der vorangehenden Ansprüche, wobei das Verfahren die folgenden Schritte umfasst:
- Bereitstellen von einzelnen Etiketten (14) mittels einer Etikettenbereitstellungseinrichtung (12),
- Aufnehmen und Transferieren wenigstens eines von der Etikettenbereitstellungseinrichtung (12) bereitgestellten Etiketts (14) mittels einer Etikettenaufnahmeeinrichtung (18),
- Aufnehmen des Etiketts von der Etikettenaufnahmeeinrichtung (18) und Aufbringen auf eine Oberfläche des zu etikettierenden Gegenstands (42) mittels eines Übergaberotors (30),
- Bestimmen des aktuellen Zustands der Oberfläche des zu etikettierenden Gegenstands (42) mittels einer Konditioniereinheit und
- Befeuchten des Etiketts mittels einer Aktivierungseinheit (44),
wobei der Grad der Befeuchtung nach Maßgabe des aktuell von der Konditioniereinheit bestimmten Zustands der Oberfläche des zu etikettierenden Gegenstands (42) eingestellt wird.

14. Verfahren nach Anspruch 13,
**dadurch gekennzeichnet, dass** der Grad der Befeuchtung zusätzlich nach Maßgabe des auf der Fixierseite aufgebrachten Haftmittels des Etiketts oder/und nach Maßgabe des Etikettiertaktes der Vorrichtung eingestellt wird.

15. Verfahren nach einem der Ansprüche 13 oder 14,
**dadurch gekennzeichnet, dass** die Aktivierungseinheit wenigstens eine Sprühdüse umfasst, die je nach erforderlichem aktuellen Befeuchtungsgrad mit einer geeigneten Menge an Aktivierungslösung, insbesondere Wasser, versorgt wird und/oder in ihrem Sprühmuster eingestellt wird und/oder in ihrem Abstand zum Übergaberotor eingestellt wird.

## Claims

1. Device (10) for labelling articles (42), in particular liquid containers, with labels which are provided with a fixing side that can be activated by moistening, the device being configured with:
- a label providing device (12) for providing individual labels (14),
- a label receiving device (18) for receiving and transferring at least one of the labels (14) provided by the label providing device (12),
- a transfer rotor (30), which receives the label from the label receiving device (18) and applies it to a surface of the article (42) to be labelled, and
- an activating unit (44) for moistening the label,
the device being **characterized by**
- a conditioning unit (45, 47) for determining the current state of the surface of the article (42) to be labelled,
wherein the activating unit (44) activating the label received from the transfer rotor by moistening, the degree of moistening being adjustable in accordance with the state of the surface of the article (42) to be labelled that is determined at the time by the conditioning unit (45, 47).

2. Device according to Claim 1, **characterised in that** the label receiving device (18) comprises a continuously rotating base (20) in a predetermined rotational direction during operation of the device (10), the label receiving device (18) comprising a plurality of vacuum grippers (24₁ - 24₈), which are arranged on vacuum gripper supports (26) assigned thereto, the vacuum gripper supports (26) being attached in the manner of a carousel to the rotating base (20) of the label receiving device (18), each vacuum gripper (24₁- 24₈) being able to be brought into contact with the at least one label (14) provided by the label providing device (12), and holding said label by a vacuum for receiving and transferring said label, the vacuum grippers (24₁ - 24₈) being able to be pivoted in an oscillating manner via the vacuum gripper supports (26) relative to the base (20) such that each vacuum gripper (24₁ - 24₈) may be moved into a predetermined receiving position for receiving a label (14) provided by the label providing device (18) and into a predetermined dispensing position for dispensing the label to the transfer rotor (30), only those vacuum grippers (24₁ - 24₈) being currently attached to a vacuum source which are located in an angular range of the rotational movement of the base (20), which is located between the receiving position and the dispensing position.

3. Device (10) according to Claim 2, **characterized in that** each vacuum gripper support (26) is provided with at least one vacuum supply line (54) for supplying the vacuum grippers (24₁ - 24₈) respectively associated therewith, a cam disc (60) which is fixed relative to the base (20) being provided for supplying the vacuum grippers (24₁ - 24₈) with a vacuum.

4. Device (10) according to Claim 2 or 3, **characterised in that** the vacuum grippers (24₁ - 24₂) are mounted displaceably on the rotating base in the radial direction.

5. Device (10) according to one of Claims 2 to 4, **characterised in that** each vacuum gripper (24) comprises a plurality of vacuum openings, the vacuum openings being able to be supplied as required with a vacuum according to the geometry of the label.

6. Device (10) according to one of the preceding claims, **characterised in that** the conditioning unit (45, 47) is provided with a sensor (45) which determines the current state, in particular the current moistened state or/and the current temperature, of the surface of the article to be labelled, wherein in particular the sensor (45) is configured as an ultrasound sensor, infrared sensor or reflection sensor.

7. Device (10) according to one of the preceding claims, **characterised in that** the degree of moistening may be additionally adjusted according to the adhesive agent of the label applied to the fixing side and/or may be additionally adjusted according to the labelling cycle of the device.

8. Device (10) according to one of the preceding claims, **characterised in that** the transfer rotor is provided with at least one gripper finger for gripping the at least one label dispensed by the label receiving device, the gripper finger being provided with an adhesive repellent coating, in particular consisting of Teflon or silicone.

9. Device (10) according to one of the preceding claims, **characterised in that** the label providing device is provided with a label separating device, which preferably provides individual labels pneumatically.

10. Device (10) according to one of the preceding claims, **characterised in that** the activating unit comprises at least one spray nozzle which, according to the currently required degree of moistening, may be supplied with a suitable quantity of activating solution, in particular water, and/or may be adjusted in its spray pattern and/or in its distance from the transfer rotor, wherein preferably the moistening takes place by means of water vapour or water mist.

11. Device (10) according to one of the preceding claims, **characterised in that** the activating unit is enclosed in an activating chamber, through which the transfer rotor progressively passes.

12. Device (10) according to one of the preceding claims, **characterised in that** the conditioning unit comprises a drying device for drying the surface of the article to be labelled.

13. Method for labelling articles (42), in particular liquid containers, with labels which are provided with a fixing side that can be activated by moistening, in particular with a device according to one of the preceding claims, the method comprising the following steps:
- providing individual labels (14) by means of a label providing device (12),
- receiving and transferring at least one label (14) provided by the label providing device (12) by means of a label receiving device (18),
- receiving the label from the label receiving device (18) and applying it onto a surface of the article (42) to be labelled by means of a transfer rotor (30),
- determining the current state of the surface of the article (42) to be labelled by means of a conditioning unit and
- moistening the label by means of an activating unit (44),
the degree of moistening being adjusted in accordance with the state of the surface of the article (42) to be labelled that is determined at the time by the conditioning unit.

14. Method according to Claim 13, **characterised in that** the degree of moistening is additionally adjusted according to the adhesive agent of the label applied to the fixing side and/or according to the labelling cycle of the device.

15. Method according to one of Claims 13 or 14, **characterised in that** the activating unit comprises at least one spray nozzle which, depending on the currently required degree of moisture, is supplied with a suitable quantity of activating solution, in particular water, and/or is adjusted in its spray pattern, and/or adjusted in its distance from the transfer rotor.

## Revendications

1. Installation (10) pour l'étiquetage d'objets (42), notamment de récipients pour liquides, à l'aide d'étiquettes qui sont dotées d'une face de fixation pouvant être activée par humidification, l'installation étant réalisée de manière à comporter :
- un dispositif de fourniture d'étiquettes (12) pour fournir des étiquettes individuelles (14),
- un dispositif de réception d'étiquettes (18) pour recevoir et transférer au moins une étiquette (14) fournie par le dispositif de fourniture d'étiquettes (12),
- un rotor de transfert (30) qui reprend l'étiquette du dispositif de réception d'étiquettes (18) et l'applique sur une surface de l'objet (42) à étiqueter, et
- une unité d'activation (44) pour humidifier l'étiquette, ' l'installation étant **caractérisée par**
- une unité de conditionnement (45, 47) pour déterminer l'état actuel de la surface de l'objet (42) à étiqueter,
l'unité d'activation (44) activant, par humidification, l'étiquette reprise par le rotor de transfert, le degré de l'humidification pouvant être réglé en fonction de l'état de la surface de l'objet (42) à étiqueter, déterminé actuellement par l'unité de conditionnement (45, 47).

2. Installation selon la revendication 1,
**caractérisée en ce que** le dispositif de réception d'étiquettes (18) présente une base (20) rotative en continu selon un sens de rotation prédéterminé, en cours de fonctionnement de l'installation (10), ledit dispositif de réception d'étiquettes (18) présentant plusieurs préhenseurs à dépression (24₁-24₈) agencés sur des supports de préhenseurs à dépression (26) qui leurs sont associés, lesdits supports de préhenseurs à dépression (26) étant placés en carrousel sur la base (20) rotative du dispositif de réception d'étiquettes (18), chacun desdits préhenseurs à dépression (24₁-24₈) étant susceptible d'être amené en appui contre ladite au moins une étiquette (14) fournie par le dispositif de fourniture d'étiquettes (12), et de maintenir celle-ci par dépression pour la réception et le transfert, lesdits préhenseurs à dépression (24₁-24₈) pouvant pivoter de manière oscillante par rapport à la base (20), par l'intermédiaire des supports de préhenseurs à dépression (26), de façon telle que chaque préhenseur à dépression (24₁-24₈) puisse être amené dans une position de réception prédéterminée pour recevoir une étiquette (14) fournie par le dispositif de fourniture d'étiquettes (12), et dans une position de délivrance pour délivrer l'étiquette au rotor de transfert (30), seuls ceux des préhenseurs à dépression (24₁-24₈) situés dans une plage angulaire du mouvement de rotation de la base (20), comprise entre la position de réception et la position de délivrance, étant raccordés, pendant ce temps, à une source de dépression.

3. Installation (10) selon la revendication 2,
**caractérisée en ce que** chaque support de préhenseurs à dépression (26) est pourvu d'au moins une conduite d'alimentation en dépression (54) destinée à l'alimentation des préhenseurs à dépression (24₁-24₈) qui y sont respectivement associés, un disque de came (60) en position fixe par rapport à la base (20) étant prévu pour alimenter en dépression les préhenseurs à dépression (24₁-24₈).

4. Installation (10) selon la revendication 2 ou la revendication 3,
**caractérisée en ce que** les préhenseurs à dépression (24₁-24₈) sont montés sur la base rotative, de manière à pouvoir coulisser dans la direction radiale.

5. Installation (10) selon l'une des revendications 2 à 4,
**caractérisée en ce que** chaque préhenseur à dépression (24) présente plusieurs ouvertures de dépression, les ouvertures de dépression pouvant être alimentées en dépression selon les besoins, en fonction de la géométrie de l'étiquette.

6. Installation (10) selon l'une des revendications précédentes,
**caractérisée en ce que** l'unité de conditionnement (45, 47) est pourvue d'un détecteur (45) qui détermine l'état actuel, notamment l'état actuel d'humification et/ou de température actuelle, de la surface de l'objet à étiqueter, le détecteur (45) étant notamment réalisé en tant que détecteur à ultrasons, détecteur à infrarouge ou détecteur à réflexion.

7. Installation (10) selon l'une des revendications précédentes,
**caractérisée en ce que** le degré de l'humidification peut en plus être réglé en fonction de l'agent adhésif de l'étiquette appliqué sur la face de fixation, et/ou en fonction de la cadence d'étiquetage de l'installation.

8. Installation (10) selon l'une des revendications précédentes,
**caractérisée en ce que** le rotor de transfert est pourvu d'au moins un doigt de préhension destiné à saisir ladite au moins une étiquette délivrée par le dispositif de réception d'étiquettes, le doigt de préhension étant muni d'un revêtement antiadhésif, notamment en téflon ou en silicone.

9. Installation (10) selon l'une des revendications précédentes,
**caractérisée en ce que** le dispositif de fourniture d'étiquettes est doté d'un dispositif de séparation d'étiquettes fournissant des étiquettes individuelles, de préférence de manière pneumatique.

10. Installation (10) selon l'une des revendications précédentes,
**caractérisée en ce que** l'unité d'activation comprend au moins une buse de pulvérisation qui peut être alimentée, en fonction du degré d'humidification actuel nécessaire, avec une quantité appropriée de solution d'activation, notamment de l'eau, et/ou qui peut être réglée quant à son motif de pulvérisation et/ou quant à sa distance au rotor de transfert, l'humidification s'effectuant de préférence au moyen de vapeur d'eau ou d'un brouillard d'eau.

11. Installation (10) selon l'une des revendications précédentes,
**caractérisée en ce que** l'unité d'activation est encapsulée dans une chambre d'activation que le rotor de transfert traverse par secteurs.

12. Installation (10) selon l'une des revendications précédentes,
**caractérisée en ce que** l'unité de conditionnement comprend un dispositif de séchage pour sécher la surface de l'objet à étiqueter.

13. Procédé pour l'étiquetage d'objets (42), notamment de récipients pour liquides, à l'aide d'étiquettes qui sont dotées d'une face de fixation pouvant être activée par humidification, notamment à l'aide d'une installation selon l'une des revendications précédentes, le procédé comprenant les étapes suivantes :
- fourniture d'étiquettes individuelles (14) au moyen d'un dispositif de fourniture d'étiquettes (12),
- réception et transfert d'au moins une étiquette (14) fournie par le dispositif de fourniture d'étiquettes (12), au moyen d'un dispositif de réception d'étiquettes (18),
- reprise de l'étiquette du dispositif de réception d'étiquettes (18) et application sur une surface de l'objet (42) à étiqueter, au moyen d'un rotor de transfert (30),
- détermination de l'état actuel de la surface de l'objet (42) à étiqueter, au moyen d'une unité de conditionnement, et
- humidification de l'étiquette au moyen d'une unité d'activation (44),
le degré de l'humidification étant réglé en fonction de l'état de la surface de l'objet (42) à étiqueter, déterminé actuellement par l'unité de conditionnement.

14. Procédé selon la revendication 13,
**caractérisé en ce que** le degré de l'humidification est en plus réglé en fonction de l'agent adhésif de l'étiquette appliqué sur la face de fixation, et/ou en fonction de la cadence d'étiquetage de l'installation.

15. Procédé selon l'une des revendications 13 ou 14,
**caractérisé en ce que** l'unité d'activation comprend au moins une buse de pulvérisation qui est alimentée, en fonction du degré d'humidification actuel nécessaire, avec une quantité appropriée de solution d'activation, notamment de l'eau, et/ou qui est réglée quant à son motif de pulvérisation et/ou quant à sa distance au rotor de transfert.
